# EUROPÄISCHE PATENTSCHRIFT

(11) **EP 1 683 926 B1**
(45) Veröffentlichungstag und Bekanntmachung des Hinweises auf die Patenterteilung: **10.03.2010**
(21) Anmeldenummer: 06001132.7
(22) Anmeldetag: 19.01.2006
(51) Int. Cl.: E04D 11/02, E04D 3/36

(54) **Gebäudedach und Verfahren zu seiner Herstellung**
Building roof and its production method
Toiture de bâtiment et sa méthode de production

(30) Priorität: 24.01.2005 DE 102005003395
(43) Veröffentlichungstag der Anmeldung: 26.07.2006
(73) Patentinhaber: Hofmeister, Eckhard, 32052 Herford (DE)
(72) Erfinder: Hofmeister, Eckhard, 32052 Herford (DE)
(74) Vertreter: Wiebusch, Manfred

(56) Entgegenhaltungen:
- EP-A- 0 589 144
- WO-A-01/73305
- DE-A1- 3 040 794
- DE-A1- 3 607 607
- FR-A- 2 496 149

## Beschreibung

Die Erfindung betrifft ein Gebäudedach mit einer wasserdichten Tragschicht und einer darauf befestigten Verkleidungsschicht sowie ein Verfahren zu seiner Herstellung.

DE 30 40 794 A1 zeigt ein Gebäudedach gemäß dem Oberbegriff des Anspruchs 1.

Beim Bau eines Gebäudedaches, stellt sich die Aufgabe, eine Verkleidungsschicht an einer dichten Tragschicht, beispielsweise einer wasserdichten Dachhaut, zu befestigen, ohne dabei die Dichtheit zu beeinträchtigen. Wenn die Verkleidungsschicht beispielsweise aus Edelstahlplatten besteht, läßt sich die Dichtheit durch eine dichte Schweißverbindung der Platten erreichen. Dies kann jedoch aus ästhetischen Gründen unerwünscht sein und erschwert zudem spätere Ausbesserungsarbeiten. Ein Ankleben der Verkleidungsschicht beansprucht die Oberfläche der Tragschicht stark und genügt zudem nicht den Anforderungen, die beispielsweise an die Stabilität eines Gebäudedaches gestellt werden.

Aufgabe der Erfindung ist es daher, eine Dachkonstruktion und ein Verfahren zu ihrer Herstellung anzugeben, durch die die nötige Dichtheit erreicht wird und die dennoch eine stabile und sichere Befestigung der Verkleidungsschicht erlaubt.

Diese Aufgabe wird erfindungsgemäß durch ein Gebäudedach gemäß Anspruch 1 und ein Verfahren gemäß Anspruch 5 gelöst.

Aus dem Maschinenbau sind Blindnietmuttern bekannt, die auch als Einnietmuttern bezeichnet werden. Diese weisen einen außen zylindrischen Schaft und am oberen Ende einen durch einen Kragen gebildeten Nietkopf auf. EP 0 589 144 A1 beschreibt ein Beispiel einer solchen Blindnietmutter, die zur Befestigung von Scharnieren von Kofferraumdeckeln an der Karosserie von Kraftfahrzeugen dient und bei der unter dem Nietkopf ein Dichtring angeordnet ist.

Die Blindnietmutter wird mit dem Schaft voran in das Nietloch eingesetzt. Sodann wird ein Gewindedorn eines Nietwerkzeuges in das Innengewinde der Blindnietmutter eingeschraubt. Während die Blindnietmutter mit dem Nietkopf auf die Tragschicht gedrückt wird, wird zugleich mit dem Nietwerkzeug der Gewindedorn in das Nietwerkzeug gezogen. Dabei bildet sich durch plastische Verformung des Schaftes ein Nietwulst unterhalb der Tragschicht, so daß die Tragschicht klemmend zwischen dem Nietkopf und dem Nietwulst gehalten wird. Die Blindnietmutter ist somit kraft-und formschlüssig mit der Tragschicht verbunden. Schließlich wird der Gewindedorn des Nietwerkzeuges wieder herausgeschraubt, und mit einer Schraube, die in das Innengewinde der Blindnietmutter eingeschraubt wird, wird ein an der Tragschicht zu befestigender Gegenstand angeschraubt.

Bei einer solchen Befestigung des Gegenstands kann daher eine Verschraubung mit einer Tragschicht erfolgen, in die lediglich ein Nietloch gebohrt werden muß. Zudem braucht die Tragschicht nur von einer Seite zugänglich zu sein.

Allerdings würde beispielsweise im Falle eines Gebäudedaches eine solche Schraubverbindung Regenwasser zwischen der Schraube und der Verkleidungsschicht in das Dach eintreten lassen, und die Dichtheit der Tragschicht wäre durch die Unterbrechung durch die Blindnietmutter beeinträchtigt.

Erfindungsgemäß durchsetzt nun die Blindnietmutter eine Dichtungsschicht, welche zwischen dem Nietkopf und dem Nietwulst klemmend gehalten ist.

Durch die klemmende und dichte Verbindung der Dichtungsschicht mit der Blindnietmutter und durch den einseitig geschlossenen Schaft der Blindnietmutter wird die Öffnung in der Dichtungsschicht und der Tragschicht verschlossen. Es ergibt sich insgesamt eine dichte Befestigung der Blindnietmutter an der Tragschicht. Dabei kann beispielsweise die Dichtungsschicht auf der Tragschicht angeordnet sein. Vorzugsweise deckt die Dichtungsschicht die Tragschicht flächig ab.

Durch die erfindungsgemäße Konstruktion läßt sich also die Verkleidungsschicht sicher und stabil mit einer Schraubverbindung an der Tragschicht befestigen, während zugleich die Dichtheit gewährleistet ist. Daher ist es beispielsweise nicht nötig, an der Tragschicht angebrachte Edelstahlplatten miteinander zu verschweißen, um die Dichtheit sicherzustellen.

Die Dichtungsschicht berührt, je nach Anordnung der Dichtungsschicht, den Nietkopf oder den Nietwulst. Durch diesen Anschluß des Nietkopfes oder des Nietwulstes an die Dichtungsschicht ist die Verbindung besonders gut abgedichtet. Dies gilt insbesondere im Falle einer elastisch verformbaren Dichtungsschicht. Beispielsweise sitzt der Nietkopf dicht auf der Dichtungsschicht, die auf der Tragschicht angeordnet ist und gegen die von unten der Nietwulst angezogen ist.

Vorzugsweise ist die Dichtungsschicht aus einem Elastomer hergestellt. Bei diesem kann es sich beispielsweise um Ethylen-Propylen-Terpolymer-Kautschuk (EPDM) handeln. Diese findet insbesondere als elastomere Bahn, welche mit Polyester-/Glasfasergewebe verstärkt ist, Anwendung.

Vorzugsweise stützt sich die Verkleidungsschicht über ein Zwischenelement an der Dichtungsschicht oder dem Nietkopf ab.

Ein bevorzugtes Ausführungsbeispiel der Erfindung wird im folgenden anhand der Zeichnung näher erläutert.

Die einzige Zeichnungsfigur zeigt einen Abschnitt eines Gebäudedaches mit einer Verkleidung, die mittels einer Blindnietmutter an einer Tragschicht befestigt ist.

Dargestellt ist eine Blindnietmutter 10, die an ihrem oberen Ende einen Kragen aufweist, der einen flachen Nietkopf 12 bildet. Im unteren Bereich weist die Blindnietmutter 10 einen zylindrischen, topfförmigen Schaft 14 auf. Ein Boden 16 des Schaftes 14 bildet das untere Ende der Blindnietmutter 10.

Die Blindnietmutter 10 ist in ein Nietloch 18 einer Metallplatte, die eine Tragschicht 20 bildet, eingesteckt. Auf ihrer Oberseite ist die Tragschicht 20 von einer Dichtungsschicht 22 flächig bedeckt. Die Blindnietmutter 10 durchsetzt die Dichtungsschicht 22 und ist so weit in das Nietloch 18 eingedrückt, daß sich der Nietkopf 12 berührend auf der Dichtungsschicht 22 abstützt.

Die Dichtungsschicht 22 wird beispielsweise durch eine elastomere Bahn gebildet. Diese ist beispielsweise aus mit Polyester- oder Glasfasergewebe verstärktem Ethylen-Propylen-Terpolymer-Kautschuk (EPDM) hergestellt.

Auf der anderen Seite der Tragschicht 20 ist ein Nietwulst 24 am Schaft 14 ausgebildet, der beim Vernieten der Blindnietmutter 10 mit der Tragschicht 20 erzeugt wurde. Durch diese Nietverbindung sind die Tragschicht 20 und die Dichtungsschicht 22 zwischen dem Nietkopf 12 und dem Nietwulst 24 gequetscht, so daß die sich verformende Dichtungsschicht 22 dicht mit dem Nietkopf 12 verbunden ist. Die Vernietung der Blindnietmutter 10 erfolgt in an sich bekannter Weise mittels eines in ein Innengewinde 26 des Schaftes 14 eingeschraubten Gewindedorns eines Nietwerkzeuges und Anziehen des Gewindedorns.

Erfindungsgemäß durchsetzt zwar die Blindnietmutter 10 die Dichtungsschicht 22. Durch die feste Verbindung mit der Dichtungsschicht 22 und durch den geschlossenen Boden 16 des Schaftes 14 ist die entstandene Öffnung in der Dichtungsschicht 22 jedoch abgedichtet.

Die Dichtungsschicht 22 trägt ein Zwischenelement 28, das durch eine Verkleidungsschicht 30 abgedeckt ist, die beispielsweise den äußeren Abschluß eines Gebäudedaches bildet. Die Verkleidungsschicht 30 ist beispielsweise mit einer Senkkopfschraube 32 an der Blindnietmutter 10 befestigt, so daß die Tragschicht 20, die Dichtungsschicht 22, das Zwischenelement 28 und die Verkleidungsschicht 30 eine Einheit bilden. Dabei schließt die Oberfläche des Schraubenkopfes mit der Verkleidungsschicht 30 ab, so daß sich eine im wesentlichen glatte Oberfläche des Gebäudedaches ergibt.

Das Zwischenelement 28 weist beispielsweise eine integrierte Drainagevorrichtung auf, mit der etwaiges zwischen dem Kopf der Schraube 32 und der Verkleidungsschicht 30 eingedrungenes Wasser abgeleitet wird. Dabei sorgt die dichte Verbindung zwischen der Blindnietmutter 10 und der Dichtungsschicht 22 dafür, daß kein Wasser zu der Tragschicht 20 gelangt. Unterhalb der Tragschicht 20 befindet sich beispielsweise eine Dämmschicht 34 aus Mineralfasern.

Durch die beschriebene Vorrichtung ergibt sich eine ästhetisch ansprechende Befestigung der Verkleidungsschicht 30 an der Tragschicht 20, die trotz der Verwendung einer Schraube dicht ist.

## Patentansprüche

1. Gebäudedach mit einer wasserdichten Tragschicht (20) und einer darauf befestigten Verkleidungsschicht (30) wobei auf einer Seite der Tragschicht (20) eine Dichtungsschicht (22) angeordnet ist, **dadurch gekennzeichnet, daß** eine Blindnietmutter (10), die einen durch einen Kragen gebildeten Nietkopf (12) auf einer ersten Seite der Tragschicht (20), einen Nietwulst (24) auf einer zweiten Seite der Tragschicht (20) und einen im wesentlichen topfförmigen, nur am nietkopfseitigen Ende der Blindnietmutter (10) offenen Schaft (14) mit einem Innengewinde (26) aufweist, so in einem Nietloch (18) der Tragschicht (20) angeordnet ist, das sie die Dichtungsschicht (22) durchsetzt, so das diese zwischen dem Nietkopf (12) und dem Nietwulst (24) klemmend gehalten ist und dadurch die Blindnietmutter (10) dicht mit der Dichtungsschicht (22) verbunden ist, und daß die Verkleidungsschicht (30) mit einer in das Innengewinde (26) eingeschraubten Schraube (32) an der Blindnietmutter (10) befestigt ist.

2. Gebäudedach nach Anspruch 1, **dadurch gekennzeichnet, daß** die Dichtungsschicht (22) die Tragschicht (20) flächig abdeckt.

3. Gebäudedach nach einem der vorstehenden Ansprüche, **dadurch gekennzeichnet, daß** die Dichtungsschicht (22) zwischen der Verkleidungsschicht (30) und der Tragschicht (20) angeordnet ist.

4. Gebäudedach nach Anspruch 3, **dadurch gekennzeichnet, daß** sich die Verkleidungsschicht (30) über ein Zwischenelement (28) an der Dichtungsschicht (22) und/oder dem Nietkopf (12) abstützt.

5. Verfahren zur Herstellung eines Gebäudedaches mit einer wasserdichten Tragschicht (20) und einer darauf befestigten Verkleidungschicht (30) nach einem der vorstehenden Ansprüche, **gekennzeichnet durch** die folgenden Schritte:
- Anbringen einer Dichtungsschicht (22) auf einer Seite der Tragschicht (20),
- Herstellen eines Nietloches (18) in der Tragschicht (20),
- Einsetzen einer Blindnietmutter (10), die einen **durch** einen Kragen gebildeten Nietkopf (12) und einen im wesentlichen topfförmigen Schaft (14) mit einem Innengewinde (26) aufweist, der nur am nietkopfseitigen Ende der Blindnietmutter (10) offen ist, mit dem Schaft (14) voran in das Nietloch, so daß sich der Nietkopf (12) auf einer ersten Seite der Tragschicht (20) befindet und der Schaft (14) die Tragschicht (20) und die Dichtungsschicht (22) durchsetzt,
- Ausbilden eines Nietwulstes (24) auf einer zweiten Seite der Tragschicht (20) durch Anziehen des Schaftes (14) gegen den Nietkopf (12), wobei die Dichtungsschicht (22) zwischen dem Nietkopf (12) und dem Nietwulst (24) eingeklemmt wird und die Blindnietmutter (10) dicht mit der Dichtungsschicht (22) verbunden wird, und
- Befestigen der Verkleidungsschicht (30) mit einer in das Innengewinde (26) eingeschraubten Schraube (32).

## Claims

1. Roof of a building, the roof comprising a water-tight support layer (20) and a sheathing layer (30) mounted thereon, wherein a sealing layer (22) is provided on one side of the support layer (20), **characterised in that** a pop rivet nut (10) having a rivet head (12), formed by a collar, on a first side of the support layer (20), a rivet bulge (24) on a second side of the support layer (20), and an essentially pot-shaped shaft (14) with an internal threading (26) which is open only on the side of the rivet head of the pop rivet nut is placed in a rivet hole (18) of the support layer (20) such that it penetrates the sealing layer (22) which is thereby clampingly held between the rivet head (12) and the rivet bulge (24) so that the pop rivet nut (10) is tightly connected to the sealing layer (22), and the sheathing layer (30) is fastened to the pop rivet nut with a bolt (32) screwed into the internal threading (26).

2. Roof according to claim 1, **characterized in that** the sealing layer (22) covers the support layer (20) on its entire surface.

3. Roof according to any of the preceding claims, **characterized in that** the sealing layer (22) is arranged between the sheathing layer (30) and the support layer (20).

4. Roof according to claim 3, **characterized in that** the sheathing layer (30) is supported on the sealing layer (22) and/or the rivet head (12) via an intermediate member (28).

5. Method of forming a roof of a building according to any of the preceding claims, the roof comprising a water-tight support layer (20) and a sheathing layer (30) mounted thereon, the method comprising the steps of:
- placing a sealing layer (22) on one side of the support layer,
- forming a rivet hole (18) in the support layer (20);
- inserting a pop rivet nut (10) having a rivet head (12), formed by a collar, and an essentially pot-shaped shaft (14) which has an internal threading (26) and is open only at the end of the pop rivet nut (10) on the side of the rivet head into the rivet hole with its shaft (14), so that the rivet head (12) is positioned on a first side of the support layer (20) and the shaft (14) pentrates the support layer (20) and the sealing layer (22),
- forming a rivet bulge (24) on a second side of the support layer (20) by drawing the shaft (14) against the rivet head (12), whereby the sealing layer (22) is clamped between the rivet head (12) and the rivet bulge (24) and the pop rivet nut (10) is tightly connected with the sealing layer (22), and
- fastening the sheathing layer (30) by means of a bolt (32) screwed into the internal threading (26).

## Revendications

1. Toit de bâtiment avec une couche portante (20) étanche à l'eau et une couche de revêtement (30) fixée dessus, une couche d'étanchéité (22) étant disposée sur une face de la couche portante (20), **caractérisé en ce qu'**un écrou de rivet borgne (10), qui comporte une tête de rivet (12) formée par une collerette sur une première face de la couche portante (20), un bourrelet de rivet (24) sur une seconde face de la couche portante (20) et une tige (14) sensiblement en forme de pot, ouverte uniquement à l'extrémité côté tête de rivet de l'écrou de rivet borgne (10) avec un taraudage (26), est disposé dans un trou de rivet (18) de la couche portante (20) de manière à traverser la couche d'étanchéité (2), ce qui fait que celle-ci est maintenue par serrage entre la tête de rivet (12) et le bourrelet de rivet (24), et qu'ainsi l'écrou de rivet borgne (10) est assemblé de manière étanche à la couche d'étanchéité (22), et **en ce que** la couche de revêtement (30) est fixée sur l'écrou de rivet borgne (10) par une vis (32) vissée dans le taraudage (26).

2. Toit de bâtiment selon la revendication 1, **caractérisé en ce que** la couche d'étanchéité (22) recouvre à plat la couche portante (20).

3. Toit de bâtiment selon l'une quelconque des revendications 1 ou 2, **caractérisé en ce que** la couche d'étanchéité (22) est disposée entre la couche de revêtement (30) et la couche portante (20).

4. Toit de bâtiment selon la revendication 3, **caractérisé en ce que** la couche de revêtement (30) prend appui, par un élément intermédiaire (28), sur la couche d'étanchéité (22) et/ou la tête de rivet (12).

5. Procédé de fabrication d'un toit de bâtiment avec une couche portante (20) étanche à l'eau et une couche de revêtement (30) fixée dessus selon l'une quelconque des revendications 1 à 4, **caractérisé par** les étapes suivantes :
- mise en place d'une couche d'étanchéité (22) sur une face de la couche portante (20),
- réalisation d'un trou de rivet (18) dans la couche portante (20),
- insertion d'un écrou de rivet borgne (10) qui comporte une tête de rivet (12) formée par une collerette et une tige (14) sensiblement en forme de pot avec un taraudage (26), qui est ouverte uniquement à l'extrémité côté tête de rivet de l'écrou de rivet borgne (10), avec la tige (14) la première dans le trou de rivet, ce qui fait que la tête de rivet (12) se trouve sur une première face de la couche portante (20) et la tige (14) traverse la couche portante (20) et la couche d'étanchéité (22),
- formation d'un bourrelet de rivet (24) sur une seconde face de la couche portante (20) par serrage de la tige (14) contre la tête de rivet (12), la couche d'étanchéité (22) étant serrée entre la tête de rivet (12) et le bourrelet de rivet (24), et l'écrou de rivet borgne (10) étant assemblé de manière étanche à la couche d'étanchéité (22), et
- fixation de la couche de revêtement (30) au moyen d'une vis (32) vissée à l'intérieur du taraudage (26).
